# EUROPÄISCHE PATENTSCHRIFT

(11) **EP 0 129 701 B1**
(45) Veröffentlichungstag und Bekanntmachung des Hinweises auf die Patenterteilung: **23.12.1987**
(21) Anmeldenummer: 84105678.1
(22) Anmeldetag: 18.05.1984
(51) Int. Cl.: C21D 1/84, C21D 1/767, C21D 1/773

(54) **Ofenanlage zur Kühlung einer Charge, insbesondere aus metallischen Werkstücken**
Oven device for cooling a workload, especially of metallic workpieces
Dispositif pour le refroidissement d'une charge, en particulier de pièces métalliques

(30) Priorität: 22.06.1983 DE 3322386
(43) Veröffentlichungstag der Anmeldung: 02.01.1985
(73) Patentinhaber: Schmetz GmbH & Co. KG Unternehmensverwaltung, D-58687 Menden (DE)
(72) Erfinder: Schmetz, Peter, D-5750 Menden (DE); Gierse, Dieter, D-5980 Werdohl (DE)
(74) Vertreter: Finkener und Ernesti Patentanwälte

## Beschreibung

Die Erfindung betrifft eine Ofenanlage zur Kühlung einer Charge, insbesondere aus metallischen Werkstücken, nach einer Wärmebehandlung innerhalb einer geschlossenen Behandlungskammer durch Anblasen mit einem Kühlgasstrom.

Aus der DE-A-2 624 828 ist ein Ofen zur Durchführung einer Wärmebehandlung von Werkstücken mit einer die Werkstücke aufnehmenden geschlossenen Behandlungskammer bekannt. Die Kammer enthält dabei einen Einlaß zum Einleiten eines im wesentlichen kontinuierlichen Stromes eines bei der Wärmebehandlung wirksamen Gases und einen Anschluß zum Ableiten eines im wesentlichen konstanten Gasstromes aus der Kammer, wobei Umwälzeinrichtungen zum Erzeugen der Gasströmung dienen. Weiter sind hierbei an die Kammer angrenzende Räume mit jeweils einem zugeordneten hin- und herbewegbaren Kolben vorgesehen. Dabei können wenigstens zwei Kolben rechtwinkelig zueinander angeordnet sein. Mit Hilfe dieser Kolben ist das in der Kammer befindliche Gas relativ zum Werkstück pulsierend hin- und herbewegbar. Bei diesem Verfahren wird ein geeignetes Gas zur Durchführung eines thermochemischen Prozesses wie Aufkohlung Entkohlung, Reduktion oder Nitrierung mit der Oberfläche des Werkstückes in Kontakt gebracht.

Zu den gebräuchlichen Verfahren zum Härten von metallischen Werkstücken ist seit einiger Zeit als neues Verfahren das sogenannte Vakuum-Härten hinzugekommen. Dieses Verfahren besteht im wesentlichen darin, das Behandlungsgut (Charge) unter Vakuum auf die erforderliche Härtetemperatur zu erwärmen und hiernach durch Anblasen mit einem Kühlgas, wie z. B. Stickstoff oder Argon, abzuschrecken. Die Vorteile, die ein solches Verfahren vor allem hinsichtlich der Oberflächenqualität des Härtegutes bietet, können jedoch nicht ausgeschöpft werden, wenn der Abschreckvorgang innerhalb der Charge so ungleichmäßig verläuft, daß daraus stark unterschiedliche Härtewerte resultieren, oder wenn an einem einzelnen Behandlungsstück beachtliche Temperaturdifferenzen zwischen verschiedenen Stellen des Behandlungsstückes auftreten, die bleibende Formänderungen (Verzug) verursachen können. Solche Unzulänglichkeiten können verstärkt auftreten, wenn die einzelnen Behandlungsteile oder die ganze Charge unterschiedliche Massenverteilungen aufweisen oder wenn durch den Chargenaufbau die Durchströmung mit Kühlgas behindert wird.

Der Erfindung liegt die Aufgabe zugrunde für das Kühlen einer Charge nach einer Wärmebehandlung innerhalb einer geschlossenen Behandlungskammer durch Anblasen mit einem Kühlgas eine Ofenanlage bereitzustellen, mittels der die thermischen Anforderungen während eines Kühlprozesses besser als bisher erfüllbar sind, d. h. die Strömung des Kühlgases soll innerhalb der Behandlungskammer derart steuerbar sein, daß bei Einhaltung einer gewünschten Abkühlgeschwindigkeit eine weitgehend gleichmäßige Temperaturverteilung innerhalb der Charge erzielbar ist.

Diese Aufgabe wird erfindungsgemäß durch eine Ofenanlage in einer Ausgestaltung gemäß Anspruch 1 oder 2 gelöst.

Für die Behandlung einer Anzahl gleichbleibender Chargen ist es vorteilhaft, einen elektrischen Speicher in das Temperaturregler-System einzubeziehen, der dazu dient, die Steuersignale einer Erstcharge für eine programmierte Steuerung von Wiederholchargen zu speichern.

Die Anwendung einer Gasdurchtrittsöffnung, die gegen Wärmestrahlungsverluste optisch abgedeckt ist, ist an sich bekannt, z. B. aus der DE-A-1 800 782, die einen Vakuumofen zum Löten von Werkstücken zeigt.

Die Vorteile, die mit der Erfindung erzielbar sind, bestehen im wesentlichen darin, daß durch den gezielten Einsatz des Kühlgasstromes in der Behandlungskammer hinsichtlich Intensität und/ oder Richtung unter Berücksichtigung der Gegebenheiten der Charge zum einen die Abkühlung mit einer vorgegebenen Geschwindigkeit durchgeführt und zum anderen eine weitgehend gleichmäßige Verteilung der Temperatur innerhalb der Charge erreichbar ist. Gleichmäßige Temperaturverteilung bedeutet hierbei die Einhaltung von Temperaturdifferenzen innerhalb einer vorgegebenen Bandbreite. Die sichere Durchführung eines solchen Abkühlungsprozesses ist dabei sowohl innerhalb einer Behandlungskammer im Form eines hohlen Zylinders als auch in Form eines hohlen Würfels möglich. Die Einbeziehung eines Temperaturregler-Systems auf der Basis von Soll-Ist-Vergleichen zwischen den Soll-Werten der Temperaturvorgabe und den gemessenen Ist-Werten bietet ferner den Vorteil, den gesamten Kühlvorgang automatisch durchführen zu können.

Ausführungsbeispiels der Erfindung sind in der Zeichnung dargestellt und werden nachstehend näher erläutert. Es zeigen :
Fig. 1 eine Prinzipdarstellung einer Ofenanlage mit zylindrischer Behandlungskammer,
Fig. 2 eine Prinzipdarstellung einer Ofenanlage mit würfelförmiger Behandlungskammer,
Fig. 3 Schemata der verschiedenen Betriebszustände hinsichtlich der Strömung des Kühlgases in der Behandlungskammer der Ofenanlage nach Fig. 1 und
Fig. 4 Schemata der verschiedenen Betriebszustände hinsichtlich der Strömung des Kühlgases in der Behandlungskammer der Ofenanlage nach Fig. 2.

Zu der in Fig. 1 abgebildeten Ofenanlage gehört ein Vakuum-Kammerofen, der im wesentlichen aus einem doppelwandigen zylindrischen Stahlgehäuse 1, das an der Unterseite einen abnehmbaren Deckel 2 aufweist, und einer im Innern befindlichen zylindrischen Behandlungskammer 3 mit aufrechtstehender Zylinderachse und allseitigem Zwischenraum zur Innenwandung des Stahlgehäuses 1 besteht. Die Beschickung erfolgt von der Unterseite nach Abnahme des Deckels 2. Ebensogut kann der Deckel oben am Stahlgehäuse angeordnet sein.

Im Zwischenraum zwischen der Behandlungskammer 3 und dem Stahlgehäuse 1 sind in der Nähe des oberen und unteren Endes der Behandlungskammer 3 Trennwände 4 und 5 in Form von Ringscheiben angeordnet. Durch diese Trennwände sind im Zwischenraum ein unterer und ein oberer Raum 6 bzw. 7 und ein mittlerer Raum gebildet. Der mittlere Raum ist durch zwei in einer gemeinsamen Axialebene verlaufende Trennwände 8 in zwei im Grundriß halbrunde Räume 9, 10 unterteilt.

Im Boden, in der Decke und in der Zylinderwandung der Behandlungskammer 3 sind jeweils eine Vielzahl von Gasdurchtrittsöffnungen 11 enthalten, die entweder durchlässig für Gase, jedoch undurchlässig für Wärmestrahlen sind oder durch nicht dargestellte Klappen verschließbar sind. Zur Betätigung der Klappen dienen Stellgeräte wie Hubzylinder oder dergleichen. In jeden der Räume 6, 7, 9 und 10 münden je zwei Rohranschlüsse für das Einleiten bzw. Ableiten von Kühlgas. Diese Rohranschlüsse sind über Verbindungsleitungen und je ein Steuerventil einerseits an die Druckseite 12 und andererseits an die Saugseite 13 einer Gebläseeinrichtung 14 angeschlossen. Auf der Saugseite ist der Gebläseeinrichtung ein Gaskühler 15 vorgeschaltet.

Die Steuerventile für den Einlaß sind mit E und für den Auslaß des Kühlgases mit A bezeichnet, wobei durch die zusätzliche Ziffer die Zugehörigkeit zu dem jeweiligen Zwischenraum 6, 7, 9 oder 10 kenntlich gemacht ist. Bei den Steuerventilen handelt es sich um Zwei-Wege-Ventile, die elektromagnetisch oder in anderer Weise betätigt werden.

Bei einer in dieser Weise ausgebildeten Behandlungskammer 3 sind hinsichtlich der Führung des Kühlgases im Innern der Behandlungskammer 3 sechs unterschiedliche Betriebszustände einstellbar. Dargestellt sind diese Betriebszustände in Fig. 3, wobei in der am unteren Rand abgebildeten Tabelle für jeden Betriebszustand die Schaltstellungen der insgesamt acht Steuerventile angegeben sind. Hierbei bedeutet: I = Ventil geöffnet und 0 = Ventil geschlossen. Fig. 2 zeigt eine Ofenanlage mit würfelförmiger Behandlungskammer 3' im Innern eines zylindrischen Stahlgehäuses 1', welches mit waagerecht verlaufender Zylinderachse angeordnet ist. Der Deckel 2', mit dem die Beschickungsöffnung verschlossen wird, befindet sich hier an einer Stirnseite des Stahlgehäuses 1'.

In der Prinzipdarstellung der Fig. 2 ist das Stahlgehäuse 1' links im Querschnitt und rechts im Längsschnitt dargestellt. Die Behandlungskammer 3' in der Gestalt eines Würfels hat in den Diagonalen eine Länge, die etwa dem Innendurchmesser des zylindrischen Stahlgehäuses 1' entspricht. Im Zwischenraum zwischen Behandlungskammer 3' und Stahlgehäuse 1' sind in der Nähe der Enden - in Richtung der Zylinderachse - der Behandlungskammer 3' an jeder der vier Wandungen der Behandlungskammer 3' Trennwände 16, 17 in Form von Kreisabschnitten angeordnet. Durch diese Trennwände 16 und 17 sind insgesamt sechs abgeschlossene Räume gebildet, nämlich an den Stirnseiten je ein Raum 18. 19 und an den Längswandungen der Behandlungskammer 3' die Räume 20, 21, 22 und 23.

Auch hier münden in jeden dieser Räume je zwei Rohranschlüsse für das Einleiten bzw. Ableiten von Kühlgas. Diese sind über Steuerventile und Verbindungsleitungen einerseits an die Druckseite 12 und andererseits an die Saugseite 13 einer Gebläseeinrichtung 14 mit einem Gaskühler 15 angeschlossen. In allen sechs Wandungen der Behandlungskammer 3' sind eine Vielzahl von Gasdurchtrittsöffnungen 11' enthalten, die entweder durchlässig für Gase, jedoch undurchlässig für Wärmestrahlen sind oder durch nicht dargestellte Verschlußelemente verschließbar sind.

Die einzelnen Steuerventile sind wie bei der Ofenanlage nach Fig. 1 mit den Buchstaben E und A unter Hinzufügung einer Ziffer, die mit der Bezugszahl des zugehörigen Raumes übereinstimmt, bezeichnet.

Bei der hier vorgesehenen Behandlungskammer 3' in Form eines Würfels sind acht unterschiedliche Betriebszustände hinsichtlich der Führung des Kühlgases im Innern der Behandlungskammer 3' möglich. Dargestellt sind diese unterschiedlichen Betriebszustände in Fig. 4 in der gleichen Weise wie in Fig. 3 für die Ofenanlage nach Fig. 1. Bei den Betriebszuständen 5 bis 8 sind Gasströmungen einstellbar, die senkrecht zur Zeichenebene in entgegengesetzten Richtungen verlaufen. Dies ist durch Kreuze bzw. Punkte angedeutet. Die am unteren Rand befindliche Tabelle zeigt für alle acht Betriebszustände die Schaltstellungen der insgesamt zwölf Steuerventile.

Die Änderung der Intensität der verschiedenen Strömungen des Kühlgases im Innern der Behandlungskammer 3 bzw. 3' kann auf einfache Weise durch eine Regelung der Fördermenge der Gebläseeinrichtung 14 bewirkt werden.

## Patentansprüche

1. Ofenanlage zur Kühlung einer Charge, insbesondere aus metallischen Werkstücken, nach einer Wärmebehandlung innerhalb einer geschlossenen Behandlungskammer durch Anblasen mit einem Kühlgasstrom, der in der Kammer in unterschiedlichen Richtungen mit Hilfe einer Gebläseeinrichtung erzeugbar ist, bei der die Kammer die Gestalt eines hohlen Zylinders hat, mit folgenden Merkmalen :
die Kammer (3) ist mit aufrechtstehender Zylinderachse konzentrisch in einem geschlossenen zylindrischen Gehäuse (1) mit allseitigem Zwischenraum angeordnet,
im Ringraum zwischen Kammer (3) und Gehäuse (1) sind rechtwinklig zu den Wänden der Kammer (3) und des Gehäuses (1) Trennwände (4, 5 bzw. 8) zum einen in der Nähe des oberen und unteren Endes der Kammer (3) und zum anderen in einer Axialebene zwischen der unteren und oberen Trennwand (4, 5) angeordnet, so daß oberhalb und unterhalb der Kammer (3) je ein abgeschlossener Raum (6, 7) und um die Kammer (3) herum zwei abgeschlossene Räume (9, 10) gebildet sind,
in den Wandungen der Kammer (3) sind eine Vielzahl von Gasdurchtrittsöffnungen (11) enthalten, die entweder verschließbar oder durchlässig für Gase, aber undurchlässig für Wärmestrahlen sind,
in der Gehäusewandung sind im Bereich jedes der vier Zwischenräume (6, 7, 9 u. 10) je zwei Rohranschlüsse für das Einleiten bzw. Ableiten von Kühlgas angeordnet,
an jedem Zwischenraum (6, 7, u. 10) ist jeweils ein Anschluß über eine Verbindungsleitung und ein Steuerventil an die Druckseite und der zweite Anschluß über eine Verbindungsleitung mit einem Steuerventil an die Saugseite der Gebläseeinrichtung (14) für Kühlgas angeschlossen und
ein Temperaturregler-System auf der Basis von Soll-Ist-Vergleichen zwischen den Soll-Werten der Temperaturvorgabe und den gemessenen Ist-Werten dient zur Betätigung der Steuerventile und der Verschlußelemente der Gasdurchtrittsöffnungen (11).

2. Ofenanlage zur Kühlung einer Charge, insbesondere aus metallischen Werkstücken, nach einer Wärmebehandlung innerhalb einer geschlossenen Behandlungskammer durch Anblasen mit einem Kühlgasstrom, der in der Kammer in unterschiedlichen Richtungen mit Hilfe einer Gebläseeinrichtung erzeugbar ist, bei der die Kammer die Gestalt eines hohlen Würfels hat, mit folgenden Merkmalen :
die Kammer (3') ist in einem geschlossenen zylindrischen Gehäuse (1') mit horizontaler Zylinderachse mit Abstand von den Stirnwänden des Gehäuses (1') angeordnet,
im Bereich jeder der vier in Richtung der Zylinderachse des Gehäuses (1') verlaufenden Wandungen der Kammer (3') sind in der Nähe der Enden der Wandungen den Zwischenraum überbrückende Trennwände (16, 17) angebracht, so daß zwischen jeder Kammerwandung und der Innenwandung des Gehäuses (1') in sich abgeschlossene Räume (18, 19, 20, 21, 22 u. 23) gebildet sind,
in den Wandungen der Kammer (3') sind eine Vielzahl von Gasdurchtrittsöffnungen (11') enthalten, die entweder verschließbar oder durchlässig für Gase, aber undurchlässig für Wärmestrahlen sind,
in der Behälterwandung sind im Bereich jedes der sechs Zwischenräume (18, 19, 20, 21, 22 u. 23) je zwei Rohranschlüsse für das Ein- bzw. Ableiten von Kühlgas angeordnet,
an jedem Zwischenraum (18, 19, 20, 21, 22 u. 23) ist jeweils ein Anschluß über eine Verbindungsleitung und ein Steuerventil an die Druckseite und der zweite Anschluß über eine Verbindungsleitung und ein Steuerventil an die Saugseite der Gebläseeinrichtung (14) für Kühlgas angeschlossen und
ein Temperaturregler-System auf der Basis von Soll-Ist-Vergleichen zwischen den Soll-Werten der Temperaturvorgabe und den gemessenen Ist-Werten dient zur Betätigung der Steuerventile und der Verschlußelemente der Gasdurchtrittsöffnungen (11').

3. Ofenanlage nach Anspruch 1 oder 2, dadurch gekennzeichnet, daß ein elektrischer Speicher vorgesehen ist, der dazu dient, Steuersignale einer Erstcharge für eine programmierte Steuerung von Wiederholchargen zu speichern.

## Claims

1. An oven device for cooling a workload, especially of metallic workpieces, after a heat treatment within a closed treatment chamber by blowing with a cooling gas current which is adapted to be generated in the chamber in different directions by means of a blower device, the chamber haring the shape of a hollow cylinder, with the following features :
the chamber (3) is disposed with the cylinder axis upright concentrically in a closed cylindrical housing (1) with an intermediate space all round,
partitions (4, 5 and 8) are disposed in the annulus between the chamber (3) and the housing (1) at right angles to the walls of the chamber (3) and of the housing (I), on the one hand near the top and bottom ends of the chamber (3) and on the other hand in a axial plane between the bottom and top partitions (4, 5) so that a closed space (6, 7) is formed one above and one below the chamber (3) and two closed spaces (9,10) are formed around the chamber (3)
a plurality of gas passage aperatures (11) are formed in the walls of the chamber (3) and are either closable or permeable to gases but are impermeable to heat radiation,
two pipe connections for the introduction and discharge of cooling gas are provided in the housing wall in each case in the area of each of the four intermediate spaces (6, 7, 9 and 10),
at each intermediate space (6, 7, 9 and 10) a connection is made in each case via a connecting line and a control valve to the delivery side and the second connection is made via a connecting line and a control valve to the intake side of the blower device (14) for cooling gas and
a temperature controller system based on a comparison between the set-values of the preset temperature and the measured actual values serves to actuate the control valves and the closure elements of the gas passage apertures (11

2. An oven device for cooling a workload, especially of metallic workpieces after heat treatment within a closed treatment chamber by blowing with a cooling gas current adapted to the generated in the chamber in different directions by means of a blower device, the chamber having the shape of a hollow cube, with the following features :
the chamber (3') is disposed in a closed cylindrical housing (1') with a horizontal cylinder axis at a distance from the end walls of the housing (1'),
partitions (16, 17) which bridge the intermediate space are provided in the area of each of the four walls of the chamber (3') which extend in the direction of the cylinder axis of the housing (1') so that closed spaces (18, 19, 20, 21, 22 and 23) are formed between each chamber wall and the inner wall of the housing (1')
the walls of the chamber (3') are formed with a plurality of gas passage apertures (11') which are either closable or permeable to gases but impermeable to heat radiation,
two pipe connections for the introduction and discharge of cooling gas are provided in each case in the container wall in the area of each of the six intermediate spaces (18, 19, 20, 21, 22 and 23),
at each intermediate space (18, 19, 20, 21, 22 and 23) a connection is made in each case via a connecting line and a control valve to the delivery side and the second connection is made via a connecting line and a control valve to the intake side of the blower device (14) for cooling gas and
a temperature controller system based on comparison between the set-values of the preset temperature and measured actual values serves to actuate the control valves and the closure elements of the gas passage apertures (11').

3. An oven device according to claim 1 or 2, characterised in that an electrical storage device is provided which serves to store control signals of a first workload for a programmed control of repetition workloads.

## Revendications

1. Installation de four destinée au refroidissement d'une charge, notamment d'une charge composée de pièces métalliques d'usinage, après un traitement thermique, à l'intérieur d'une chambre de traitement fermée, par insufflation d'un courant gazeux de refroidissement, lequel peut être produit dans la chambre dans différentes directions à l'aide d'un dispositif de soufflante, dans lequel la chambre présente la forme d'un cylindre creux ayant les caractéristiques suivantes :
la chambre (3) est disposée concentriquement avec l'axe du cylindre vertical dans un logement (1) cylindrique fermé avec une chambre intermédiaire universelle,
dans la zone annulaire située entre la chambre (3) et le logement (1) sont disposées à angle droit par rapport aux parois de la chambre (3) et du logement (1) des parois de séparation (4,5,8) d'une part à proximité de l'extrémité supérieure et inférieure de la chambre 3 et d'autre part dans un plan axial entre la paroi de séparation inférieure et supérieure (4, 5) de sorte qu'au-dessus et en dessous de la chambre 3 sont respectivement formées une chambre fermée ou isolée (6, 7) et autour de la chambre 3 deux chambres fermées ou isolées (9,10),
dans les parois de la chambre 3 sont pratiquées plusieurs ouvertures de passage de gaz (11) qui sont soit obturables, soit laissent passer les gaz tout en étant toutefois étanches au rayonnement thermique,
dans la paroi du logement, au niveau de chacune des quatre zones intermédiaires (6, 9 et 10) sont respectivement disposés des raccords de conduite pour l'introduction ou l'évacuation du gaz de refroidissement.
à chaque zone intermédiaire (6, 7, 9 et 10) est respectivement relié un raccord par l'intermédiaire d'une tuyauterie de liaison et d'une soupape de commande sur le côté pression et le deuxième raccordement est relié au côté aspiration du dispositif de soufflante (14) pour le gaz de refroidissement par l'intermédiaire d'une tuyauterie de liaison avec une soupape de commande et un système de régulation de température sur la base de comparaisons de valeurs nominales et de valeurs réelles entre les valeurs nominales prédéterminées et les valeurs réelles mesurées de température servant à l'actionnement des soupapes commande et des éléments d'obturation des orifices de passage de gaz (11).

2. Installation de four destinée au refroidissement d'une charge, notamment d'une charge composée de pièces métalliques d'usinage, après un traitement thermique, à l'intérieur d'une chambre de traitement fermée, par insufflation d'un courant de gaz de refroidissement, lequel peut être produit dans la chambre dans différentes directions à l'aide d'un dispositif de soufflante, dans lequel la chambre présente la forme d'un cube creux, avec les caractéristiques suivantes :
la chambre (3') est située dans un logement cylindrique fermé (1') avec un axe de cylindre horizontal, à distance des parois frontales du logement (1'),
au niveau de chacune des quatre parois s'étendant en direction de l'axe du cylindre du logement (1') de la chambre (3'), à proximité des extrémités des parois, sont agencées les parois de séparation (16, 17) reliant la zone intermédiaire de sorte qu'entre chaque paroi de chambre et la paroi intérieure du logement (1') sont formées des zones (18, 19, 20, 21, 22 et 23) isolées entre elles,
dans les parois de la chambre (3') sont pratiquées plusieurs ouvertures de passage de gaz (11'). lesquelles sont soit obturables, soit laissent passer les gaz tout en empêchant toutefois le rayonnement thermique,
dans la paroi du récipient, au niveau de chacune des six zones intermédiaires (18. 19, 20, 21, 22 et 23), sont agencés respectivement deux raccords de conduite pour l'introduction ou l'évacuation du gaz de refroidissement,
à chaque zone intermédiaire (18, 19, 20, 21. 22 et 23) sont respectivement reliés un raccord par l'intermédiaire d'une tuyauterie de liaison et une soupape de commande sur le côté pression et le deuxième raccordement par l'intermédiaire d'une tuyauterie de liaison et une soupape de commande sur le côté aspiration du dispositif de , soufflante (14) pour le gaz de refroidissement et,
un système de régulation de température sur la base de comparaison de valeurs nominales et de valeurs réelles entre les valeurs nominales prédéterminées et les valeurs réelles de température mesurées pour l'actionnement des soupapes de commande et des éléments d'obturation des orifices de passage de gaz (11').

3. Installation de four selon la revendication 1 ou 2, caractérisée en ce qu'il est prévu une mémoire électrique destinée à mémoriser des signaux de commande d'une première charge pour une commande programmée de charges répétitives.
